# EUROPÄISCHE PATENTSCHRIFT

(11) **EP 0 882 863 B1**
(45) Veröffentlichungstag und Bekanntmachung des Hinweises auf die Patenterteilung: **18.02.2004**
(21) Anmeldenummer: 98107692.0
(22) Anmeldetag: 28.04.1998
(51) Int. Cl.: E05C 17/24, E05D 15/52

(54) **Ausstellvorrichtung**
Check device
Dispositif déflecteur

(30) Priorität: 02.06.1997 DE 29709530 U
(43) Veröffentlichungstag der Anmeldung: 09.12.1998
(73) Patentinhaber: ROTO FRANK Aktiengesellschaft, 70771 Leinfelden-Echterdingen (DE)
(72) Erfinder: Beyer, Holger, 70619 Stuttgart (DE); Röder, Manfred, 89173 Lonsee (DE); Stapf, Peter, 70771 Leinfelden-Echterdingen (DE)

(56) Entgegenhaltungen:
- DE-U- 9 102 070
- GB-A- 246 071
- GB-A- 506 874
- US-A- 4 980 947

## Beschreibung

Die Erfindung betrifft eine Ausstellvorrichtung gemäß dem Oberbegriff von Patentanspruch 1 sowie eine Ausstellvorrichtung gemäß dem Oberbegriff von Patentanspruch 2.

Mittels derartiger Vorrichtungen lassen sich unter anderem Fensterflügel gegenüber dem zugehörigen festen Fensterrahmen beispielsweise in eine Kippöffnungsstellung überführen.

Eine bekannte Ausstellvorrichtung umfaßt ein Schiebestück in Form eines Gleitstücks, das in eine hinterschnittene Profilnut eines Flügelrahmens eingesetzt ist. Quer zu der Flügelhauptebene vorstehende Führungsansätze des Gleitstücks hintergreifen dabei die Öffnung der Profilnut begrenzende und Führungsleisten bildende Profilquerstege. Zur Montage an dem Flügel wird das Schiebestück vor dem Zusammenbau der den Rahmen des Flügels bildenden Rahmenholme von deren Stirnseiten her in die Profilnut eingeführt, ehe anschließend die Rahmenholme zu dem Flügelrahmen zusammengesetzt und miteinander verbunden werden. An dem in der Profilnut geführten Schiebestück ist dann der Ausstellarm der vorbekannten Ausstellvorrichtung anzulenken. Die Demontage des Gleitstücks erfordert im Falle des Standes der Technik ein Zerlegen des Flügelrahmens bzw. ein zumindest teilweises Entfernen der die Profilnut begrenzenden Querstege.

Eine gattungsgemäße Ausstellvorrichtung ist in GB 246,071 A offenbart. Ein Ausstellarm ist dabei mit einem Ende an einem festen Türrahmen angelenkt und an dem gegenüberliegenden Ende mit einem Schiebestück in Form eines Gleiters versehen. Der Gleiter ist drehbar an dem Ausstellarm gelagert und in eingebautem Zustand an dem oberen Querholm eines Türflügels in Holmlängsrichtung verschiebbar geführt. Zur Führung des Gleiters dient eine flügelfeste Führungsplatte mit einem sich in Verschieberichtung des Gleiters erstreckenden Führungsschlitz. Mit den Rändern des Führungsschlitzes befindet sich der Gleiter an entsprechenden Nuten im Eingriff. An einem Ende des Führungsschlitzes sind dessen Ränder ausgespart. Dadurch ergibt sich in der Führungsplatte eine Öffnung, durch welche der Gleiter senkrecht zu der Führungsplatte in diese eingesetzt werden kann. Anschließend läßt sich der Gleiter durch Bewegung in Längsrichtung des Führungsschlitzes mit seinen Nuten auf die Ränder des Führungsschlitzes aufschieben.

Montage und Demontage einer Ausstellvorrichtung zu vereinfachen, hat sich die vorliegende Erfindung zum Ziel gesetzt.

Erfindungsgemäß gelöst wird diese Aufgabe durch die Ausstellvorrichtung gemäß Patentanspruch 1 sowie durch die Ausstellvorrichtung gemäß Patentanspruch 2. Aufgrund der anspruchsgemäßen Gestaltung der Führungsleiste(n) kann das Schiebestück mit seinem Führungsvorsprung bzw. mit seinen Führungsvorsprüngen die zugehörige(n) Führungsleiste(n) senkrecht zu der Verschieberichtung passieren und anschließend durch Verschieben in Verschieberichtung mit der betreffenden Führungsleiste in Hintergriff gebracht werden. Zur Demontage ist das Schiebestück entlang der Führungsleiste bzw. der Führungsleisten so weit zu bewegen, bis sein Führungsvorsprung bzw. seine Führungsvorsprünge innerhalb der Kontur der betreffenden Ausnehmung an der Führungsleiste bzw. den Führungsleisten zu liegen kommt bzw. kommen. Bei dieser Relativlage von Schiebestück und Führungsleiste(n) läßt sich ersteres senkrecht zu der Verschieberichtung durch die Ausnehmung bzw. die Ausnehmungen der Führungsleiste(n) von dem festen Rahmen bzw. von dem Flügel abheben. Ein unbeabsichtigtes Lösen der Formschlußverbindung zwischen Schiebestück und festem Rahmen bzw. Flügel bei bestimmungsgemäßen Betrieb der Ausstellvorrichtung wird dadurch vermieden, daß das Schiebestück eine seine Montage oder seine Demontage erlaubende Stellung nur dann einnehmen kann, wenn sich der Ausstellarm nicht in einer seiner Betriebsstellungen befindet.

Eine besondere Handhabungsfreundlichkeit bei der Montage bedingt der gemäß Patentanspruch 1 an dem festen Rahmen bzw. an dem Flügel vorgesehene Montageanschlag, an welchem sich das Schiebestück bei Montagestellung des Ausstellarms über einen Gegenanschlag in Verschieberichtung abstützt. Bei der Montage der Ausstellvorrichtung ist das Schiebestück zunächst in Verschieberichtung an dem Montageanschlag zur Anlage zu bringen. In der dann eingenommenen Position liegt das Schiebestück mit seinem Führungsvorsprung bzw. mit seinen Führungsvorsprüngen innerhalb der Kontur der zugeordneten Ausnehmung(en) an der (den) Führungsleiste(n). Dementsprechend markiert der Montageanschlag für den Monteur diejenige Lage des Schiebestücks, in welcher sich dieses mit der oder den Führungsleisten an dem festen Rahmen bzw. an dem Flügel formschlüssig verbinden läßt. Die Flanken des Keilausschnitts bewirken im Zusammenspiel mit dem ortsfesten Anschlagzapfen eine selbsttätige Ausrichtung des an den Anschlagzapfen geschobenen Schiebestücks in eine Stellung, in welcher der oder die Führungsvorsprünge des Schiebestücks im Innern der Kontur der zugeordneten Ausnehmung(en) an der Führungsleiste liegen.

Die gemäß Patentanspruch 2 vorgesehenen Überstände der Schenkel an dem Schiebestück flankieren bei der Montage des Schiebestücks die Führungsleisten in Querrichtung der Rahmen- bzw. der Flügelhauptebene und sorgen dadurch für eine Führung des Schiebestücks.

Eine besondere Bedeutung kommt einer einfachen Montage und Demontage bei Ausstellvorrichtungen der vorstehend beschriebenen Art zu, im Falle derer an dem festen Rahmen und/oder an dem Flügel wenigstens ein Öffnungsbegrenzungsanschlag vorgesehen ist, an welchem das Schiebestück bei maximaler Ausstellweite des Flügels in seiner der Ausstellbewegung des Flügels zugeordneten Bewegungsrichtung abgestützt ist und das Schiebestück um eine in Verschieberichtung außermittige sowie in Richtung der Rahmen- bzw. der Flügelhauptebene verlaufende Drehachse gegenüber dem Ausstellarm schwenkbar mit diesem verbunden ist und im Falle derer die Schiebeführung des Schiebestücks wenigstens zwei in Querrichtung der Rahmen- bzw. der Flügelhauptebene voneinander beabstandete Führungsleisten aufweist. Ist jede der Führungsleisten einer derartigen Ausstellvorrichtung mit wenigstens einer in Richtung der Rahmen- bzw. der Flügelhauptebene durchgängigen Ausnehmung versehen, so läßt sich die eingestellte maximale Ausstellweite des Flügels auf äußerst einfache Art und Weise variieren. Das an dem festen Rahmen bzw. an dem Flügel geführte Schiebestück kann dann nämlich in der vorstehend beschriebenen Weise mit wenigen Handgriffen zunächst von dem festen Rahmen bzw. dem Flügel gelöst werden. Anschließend läßt sich das Schiebestück gegenüber dem Ausstellarm beispielsweise um 180° drehen und in dieser geänderten Lage erneut mit seinem Führungsvorsprung bzw. mit seinen Führungsvorsprüngen in Hintergriff mit der zugehörigen Führungsleiste bzw. den zugehörigen Führungsleisten bringen. Aufgrund der in Verschieberichtung außermittigen Anordnung der Drehachse des Schiebestücks sowie aufgrund der ortsfesten Anordnung des Öffnungsbegrenzungsanschlages geht die beschriebene Verstellung des Schiebestücks einher mit einer Veränderung der maximalen Ausstellweite des Flügels.

Die Vorteile, die im Falle einer Ausstellvorrichtung nach Patentanspruch 2 mit den kennzeichnenden Merkmalen der Patentansprüche 3 und 4 verbunden sind, ergeben sich in analoger Weise aus den vorstehenden Ausführungen zu Patentanspruch 1.

Im Falle von Ausstellvorrichtungen, deren Schiebestück um eine in Richtung der Rahmen- bzw. der Flügelhauptebene verlaufende Drehachse relativ zu dem Ausstellarm schwenkbar mit diesem verbunden ist, ist in Weiterbildung der Erfindung vorgesehen, daß das Schiebestück an dem Ausstellarm in Richtung seiner Drehachse über ein Reibschlußelement in Richtung seiner Schwenkbewegung gegenüber dem Ausstellarm reibschlüssig lösbar abgestützt ist. Die freie Schwenkbeweglichkeit des Schiebestücks gegenüber dem Ausstellarm wird mittels des genannten Reibschlußelementes im Interesse einer vereinfachten Montage eingeschränkt. So behält das Schiebestück aufgrund des wirksamen Reibschlusses eine einmal vorgenommene und für die Montage zweckmäßige Ausrichtung gegenüber dem Ausstellarm vorläufig bei.

Mit konstruktiv einfachsten Mitteln wird der lösbare Reibschluß zwischen Schiebestück und Ausstellarm im Falle einer Ausführungsform der erfindungsgemäßen Ausstellvorrichtung dadurch erzeugt, daß als Reibschlußelement ein die Drehachse des Schiebestücks umschließender und zwischen dem Schiebestück und dem Ausstellarm in Richtung der genannten Drehachse geklemmter Gummiring vorgesehen ist.

Nachfolgend wird die Erfindung anhand schematischer Darstellungen zu einem Ausführungsbeispiel näher erläutert. Es zeigen:
- Fig. 1: eine Ausstellvorrichtung für einen Fensterflügel während der Montage,
- Fig. 2: die Ausstellvorrichtung gemäß Figur 1 in der Draufsicht bei mit einer ersten maximalen Öffnungsweite kippgeöffnetem Fensterflügel,
- Fig. 3: einen Schnitt mit einer senkrecht zu der Zeichenebene entlang Linie III-III in Figur 2 verlaufenden Schnittebene mit ebenfalls geschnittenem Ausstellarm und Zusatzarm,
- Fig. 4: einen vergrößerten Schnitt mit einer senkrecht zu der Zeichenebene entlang Linie IV-IV in Figur 3 verlaufenden Schnittebene,
- Fig. 5: den Ausstellarm mit Schiebestück der Ausstellvorrichtung nach den Figuren 1 bis 4 beim Umstellen der maximalen Kippöffnungsweite,
- Fig. 6: die Ausstellvorrichtung nach den Figuren 1 bis 5 in der Draufsicht bei mit einer zweiten maximalen Öffnungsweite kippgeöffnetem Fensterflügel und
- Fig. 7: einen Schnitt mit einer senkrecht zu der Zeichenebene entlang Linie VII-VII in Figur 6 verlaufenden Schnittebene mit ebenfalls geschnittenem Ausstellarm und Zusatzarm.

Gemäß Figur 1 umfaßt eine Ausstellvorrichtung für einen in Figur 1 gestrichelt angedeuteten Fensterflügel einen Ausstellarm 1, an dessen einem Ende ein Schiebestück 2 angelenkt ist. Mit seinem anderen Ende ist der Ausstellarm 1 an einem festen Fensterrahmen schwenkbar gelagert. Die rahmenseitige Schwenkachse des Ausstellarms 1 verläuft parallel zu einer Achse 3, die eine Schwenkverbindung zwischen dem Ausstellarm 1 und dem Fensterflügel herstellt.

Die Achse 3 des Ausstellarms 1 bildet gleichzeitig eine Drehachse des Schiebestücks 2, um welche letzteres relativ zu dem Ausstellarm 1 verschwenkt werden kann. Zwischen seinem flügelseitigen sowie seinem rahmenseitigen Ende weist der Ausstellarm 1 ein Lagerauge 4 auf.

Flügelseitig ist dem Ausstellarm 1 bzw. dem daran angebrachten Schiebestück 2 eine Stulpschiene 5 zugeordnet, die im Falz des oberen Fensterflügel-Querholms mit letzterem verschraubt wird. Die betreffenden Befestigungsschrauben werden durch Befestigungsbohrungen 6 der Stulpschiene 5 in den Fensterflügel eingedreht.

In einem beispielsweise aus Figur 3 ersichtlichen abgekröpften Bereich 7 der Stulpschiene 5 bilden deren Längsränder 8 Führungsleisten zur Führung des Schiebestücks 2 in durch einen Doppelpfeil 9 veranschaulichter Verschieberichtung. Die Längsränder bzw. Führungsleisten 8 an der Stulpschiene 5 sind mit insgesamt vier einander paarweise gegenüberliegenden Ausnehmungen 10 versehen.

Das Schiebestück 2 weist vier einander paarweise gegenüberliegende Führungsvorsprünge 11 auf. Diese stehen gemäß Figur 4 von Schenkeln 12 des im Querschnitt U-förmigen Schiebestücks 2 vor. Ebenfalls in Figur 4 dargestellt ist ein Gummiring 13, der zwischen dem Schiebestück 2 und dem Ausstellarm 1 in Richtung der Drehachse bzw. Achse 3 geklemmt ist. Wie aus Figur 4 des weiteren hervorgeht, sind die Schenkel 12 des Schiebestücks 2 unter Ausbildung jeweils eines Überstandes 20 über die Führungsvorsprünge 11 hinaus verlängert. An ihren einander zugewandten Seiten sind die Überstände 20 mit Schrägflächen 21 versehen. In einen die Schenkel 12 miteinander verbindenden Quersteg 22 des Schiebestücks 12, ist eine Wellenform 23 eingeformt. Die Stulpschiene 5 ist in ihrem abgekröpften Bereich 7 mit zwei in Verschieberichtung 9 voneinander beabstandeten wellenförmigen Erhebungen 24 versehen. Öffnungsbegrenzungsanschläge 25 der Stulpschiene 5 in Form von Vorsprüngen quer zu der Verschieberichtung 9 begrenzen die Führungsleisten 8 des Schiebestücks 2 in Richtung auf die Anlenkstelle eines Zusatzarms 17.

An beiden Stirnseiten ist das Schiebestück 2 mit einem Keilausschnitt 14 versehen, der jeweils von zwei Flanken 15 begrenzt wird. An der Stulpschiene 5 ist den Keilausschnitten 14 des Schiebestücks 2 ein Montageanschlag in Form eines Anschlagzapfens 16 zugeordnet. Mit Abstand von dem Anschlagzapfen 16 in Verschieberichtung 9 ist an der Stulpschiene 5 der Zusatzarm 17 angelenkt, der an seinem von der Stulpschiene 5 abliegenden Ende einen Lagerzapfen 18 trägt. Eine Flügelhauptebene 19 ist in den Figuren 1 und 4 angedeutet.

Vor der Montage des Ausstellarms 1 mit dem daran vormontierten Schiebestück 2 ist die Stulpschiene 5 mit den zugehörigen Anbauteilen bereits über die vorstehend erwähnten Schraubverbindungen an dem Fensterflügel fixiert. Soll nun der Ausstellarm 1 an dem Flügel angelenkt werden, so wird zunächst das mit dem Ausstellarm 1 schwenkbar verbundene Schiebestück 2 senkrecht zu dem Falz des Flügels in dem abgekröpften Bereich 7 auf die Stulpschiene 5 aufgesetzt. Anschließend wird das Schiebestück 2 in Verschieberichtung 9 verschoben, bis es mit seinem voreilenden Ende bzw. den Flanken 15 des daran vorgesehenen Keilausschnitts 14 an dem Anschlagzapfen 16 zur Anlage kommt. Gemäß Figur 1 ist das Schiebestück 2 mit seiner Längsachse unter einem spitzen Winkel gegen die Flügelhauptebene 19 geneigt angeordnet. Ausgehend von dieser Lage wird das Schiebestück 2 unter Abstützung der Flanken 15 seines Keilausschnitts 14 an dem Anschlagzapfen 16 um diesen so weit in Figur 1 im Gegenuhrzeigersinn verschwenkt, bis die Längsachse des Schiebestücks 2 in Richtung der Flügelhauptebene 19 verläuft.

Wird das Schiebestück 2 bereits mit paralleler Ausrichtung gegenüber der Flügelhauptebene 19 auf den abgekröpften Bereich 7 der Stulpschiene 5 aufgesetzt, so stützt sich das Schiebestück 2 zunächst mit seinen Führungsvorsprüngen 11 auf den Führungsleisten 8 der Stulpschiene 5 aufliegend ab. Die Überstände 20 der Schenkel 12 an dem Schiebestück 2 flankieren dabei die Führungsleisten 8 in Querrichtung der Rahmenhauptebene 19 und bewirken dadurch eine Führung des Schiebestücks 2 bei dessen Verschiebebewegung in Richtung auf den Anschlagzapfen 16. Das anfängliche Aufsetzen des Schiebestücks 2 auf den abgekröpften Bereich 7 der Stulpschiene 5 wird erleichtert durch die Schrägflächen 21 an den Überständen 20 der Schiebestück-Schenkel 12.

In beiden beschriebenen Fällen wird die Handhabung der miteinander zu verbindenden Bauteile durch die mittels des Gummirings 13 erreichte Drehhemmung des Schiebestücks 2 gegenüber dem Ausstellarm 1 vereinfacht. Ein unkontrolliertes Verschwenken des Schiebestücks 2 wird durch die genannte Drehhemmung verhindert.

Stützt sich das Schiebestück 2 an dem Anschlagzapfen 16 ab, so liegen die Führungsvorsprünge 11 an dem Schiebestück 2 innerhalb der Konturen der zugeordneten und in Richtung der Flügelhauptebene 19 durchgängigen Ausnehmungen 10 der Führungsleisten 8 an der Stulpschiene 5. Infolgedessen läßt sich das Schiebestück 2 senkrecht zu der Stulpschiene 5 auf diese aufdrücken, bis die Führungsvorsprünge 11 des Schiebestücks 2 senkrecht zu der Stulpschiene 5 deren Führungsleisten 8 passiert haben und unterhalb der Führungsleisten 8 zu liegen kommen, wie dies in Figur 4 dargestellt ist. Nunmehr läßt sich das Schiebestück 2 und mit diesem der Ausstellarm 1 in Figur 1 nach rechts verschieben, bis das Schiebestück 2 mit seinen Führungsvorsprüngen 11 die Führungsleisten 8 an der Stulpschiene 5 hintergreift. Dadurch ergibt sich zwischen dem Schiebestück 2 und der Stulpschiene 5 eine senkrecht zu der Falzfläche des Flügels wirksame formschlüssige Verbindung, über welche der Ausstellarm 1 in entsprechender Richtung an dem Flügel festgelegt ist.

Bei der beschriebenen Verschiebung des Ausstellarms 1 in Figur 1 nach rechts gelangt das Lagerauge 4 des Ausstellarms 1 in eine Stellung, in welcher der Lagerzapfen 18 des Zusatzarms 17 nach Verschwenken des Zusatzarms 17 aus seiner in Figur 1 dargestellten Ausgangslage in das Lagerauge 4 eingesteckt werden kann. Der Zusatzarm 17 bildet nun gemeinsam mit dem Ausstellarm 1 eine Lenkerschere der Ausstellvorrichtung, die zum einen der Parallelführung des Flügels beim Kippöffnen und -schließen und zum anderen der Definierung der maximalen Kippöffnungsweite des Flügels dient.

Gemäß Figur 2 wird die maximale Kippöffnungsweite des Flügels durch das Zusammenwirken des Schiebestücks 2 mit den Öffnungsbegrenzungsanschlägen 25 an der Stulpschiene 5 festgelegt. Da das flügelseitige Schwenklager des Zusatzarms 17 ebenso wie das rahmenseitige Schwenklager des Ausstellarms 1 beim Kippöffnen des Flügels ortsfest bleibt, verschiebt sich beim Überführen des Flügels ausgehend von der Schließ- in seine Kippöffnungslage das Schiebestück 2 in Verschieberichtung 9 gemäß Figur 2 so weit nach rechts, bis seine voreilende Stirnfläche an den flügelfesten Öffnungsbegrenzungsanschlägen 25 der Stulpschiene 5 zur Anlage kommt. Eine weitergehende Öffnungsbewegung des Flügels wird aufgrund der in Verschieberichtung 9 wirksamen Abstützung des Schiebestücks 2 an den Öffnungsbegrenzungsanschlägen 25 verhindert. Bei maximaler Kippöffnungsweite gemäß Figur 2 nimmt die Achse 3 des Ausstellarms 1 einen Abstand l₁ von den Öffnungsbegrenzungsanschlägen 25 ein.

Wie aus Figur 3 hervorgeht ist gleichzeitig die in dieser Darstellung linke wellenförmige Erhebung 24 der Stulpschiene 5 im Innern der Wellenform 23 an dem Schiebestück 2 zu liegen gekommen. Aufgrund der elastischen Eigenschaften des Schiebestücks 2 hat sich dabei eine Rastverbindung zwischen dem Schiebestück 2 und der Stulpschiene 5 ergeben, welche einer Verschiebung des Schiebestücks 2 in den Figuren 2 und 3 nach links und somit einer Verringerung der Kippöffnungsweite des Flügels entgegenwirkt. Die Rastverbindung zwischen der Wellenform 23 des Schiebestücks 2 sowie der zugeordneten wellenförmigen Erhebung 24 der Stulpschiene 5 dient somit der Sicherung des Flügels gegen unbeabsichtigtes Schließen, wie es beispielsweise durch an dem Flügel angreifende Windkräfte verursacht werden kann.

Soll die maximale Kippöffnungsweite des Flügels verändert werden, so ist zunächst der Zusatzarm 17 von dem Ausstellarm 1 zu lösen. Zu diesem Zweck ist lediglich der Lagerzapfen 18 des Zusatzarms 17 aus dem Lagerauge 4 des Ausstellarms 1 herauszuziehen.

Anschließend wird der in Einbaulage an dem festen Rahmen verbleibende Flügel ausgehend von seiner Kippöffnungsstellung gemäß den Figuren 2 und 3 in Schließrichtung bewegt. Damit verbunden ist eine Verschiebung des Schiebestücks 2 in den Figuren 2 und 3 nach links, bis die Flanken 15 des Keilausschnitts 14 der voreilenden Stirnfläche des Schiebestücks 2 an dem Anschlagzapfen 16 zur Anlage kommen. Der Ausstellarm 1 nimmt nun seine Montagestellung ein, und die Führungsvorsprünge 11 des Schiebestücks 2 liegen wieder innerhalb der Konturen der zugehörigen Ausnehmungen 10 der Stulpschiene 5, so daß das Gleitstück 2 senkrecht zu der Falzfläche des Flügels von der Stulpschiene 5 abgehoben werden kann. Anschließend wird, wie in Figur 5 durch einen Pfeil angedeutet, das Schiebestück 2 um seine Drehachse 3 gegenüber dem Ausstellarm 1 um 180° verschwenkt, ehe dann in der vorstehend ausführlich beschriebenen Art und Weise erneut eine senkrecht zu der Falzfläche des Flügels wirksame Formschlußverbindung zwischen dem Schiebestück 2 und somit dem Ausstellarm 1 und der Stulpschiene 5 und somit dem zugehörigen Flügel hergestellt wird. Abschließend läßt sich dann der Zusatzarm 17 in bekannter Weise mit dem Ausstellarm 1 verbinden. Der an dem Ausstellarm 1 angelenkte Zusatzarm 17 begrenzt den möglichen Verschiebeweg der Achse 3 des Ausstellarms 1 bzw. des Schiebestücks 2 in Verschieberichtung 9 derart, daß das Schiebestück 2 bei bestimmungsgemäßen Betrieb der Ausstellvorrichtung nicht in diejenige Position gelangen kann, in der es sich von der Stulpschiene 5 abheben läßt.

Wird nun der Flügel erneut in Kippöffnungsrichtung bewegt, so endet diese Bewegung, sobald das Schiebestück 2 mit seiner in Figur 6 rechten Stirnseite auf die Öffnungsbegrenzungsanschläge 25 aufläuft. Die Achse 3 des Ausstellarms 1 ist nunmehr mit einem Abstand l₂ von den Öffnungsbegrenzungsanschlägen 25 der Stulpschiene 5 angeordnet. Nachdem der Abstand l₂ nach Figur 6 größer ist als der Abstand l₁ gemäß Figur 2, ergibt sich bei der in Figur 6 gezeigten Ausrichtung des Schiebestücks 2 eine gegenüber den in Figur 2 gezeigten Verhältnissen verminderte maximale Kippöffnungsweite des Flügels.

Auch in seiner Kippöffnungsstellung gemäß Figur 6 ist der Flügel gegen unbeabsichtigtes Zuschlagen gesichert. Zu diesem Zweck ist die Wellenform 23 des Schiebestücks 2 mit der in Figur 7 rechten wellenförmigen Erhebung 24 der Stulpschiene 5 verrastet.

## Patentansprüche

1. Ausstellvorrichtung zwischen einem eine Rahmenhauptebene aufweisenden festen Rahmen sowie einem eine Flügelhauptebene (19) aufweisenden und gegenüber dem festen Rahmen ausstellbaren Flügel eines Fensters, einer Tür oder dergleichen, mit wenigstens einem an dem festen Rahmen sowie an dem Flügel um zueinander parallele Achsen (3) schwenkbar gelagerten Ausstellarm (1), wobei wenigstens ein Schwenklager des Ausstellarms (1) mit zumindest einem Schiebestück (2) in Verbindung steht, das an dem festen Rahmen in Richtung der Rahmenhauptebene und/oder an dem Flügel in Richtung der Flügelhauptebene (19) in verschieberichtung (9) mittels einer Schiebeführung verschiebbar geführt ist, die ihrerseits wenigstens eine an dem festen Rahmen bzw. an dem Flügel in Richtung der Rahmen- bzw. der Flügelhauptebene (19) verlaufende Führungsleiste (8) sowie an dem Schiebestück (2) wenigstens einen quer zu der Rahmen- bzw. der Flügelhauptebene (19) vorstehenden Führungsvorsprung (10) umfaßt, mit welchem das Schiebestück (2) die zugeordnete Führungsleiste (8) während der Verschiebebewegung hintergreift, wobei die Führungsleiste (8) wenigstens eine in Richtung der Rahmen- bzw. Flügelhauptebene (19) durchgängige Ausnehmung (10) aufweist, deren Erstreckung in einer Ebene quer zu der Rahmen- bzw. der Flügelhauptebene (19) der entsprechenden Erstreckung des zugeordneten wenigstens einen Führungsvorsprungs (11) an dem Schiebestück (2) zumindest entspricht und der wenigstens eine Führungsvorsprung (11) des Schiebestücks (2) bei einer von Betriebsstellungen verschiedenen Montagestellung des Ausstellarms (1) innerhalb der Kontur der zugeordneten Ausnehmung (10) an der betreffenden Führungsleiste (8) angeordnet ist, **dadurch gekennzeichnet, daß** an dem festen Rahmen bzw. an dem Flügel ein Montageanschlag vorgesehen ist, an welchem sich das Schiebestück (2) bei Montagestellung des Ausstellarms (1) über einen Gegenanschlag in Verschieberichtung (9) abstützt, wobei der Montageanschlag von einem mit seiner Achse in Richtung der Rahmen- bzw. der Flügelhauptebene (19) verlaufenden Anschlagzapfen (16) und der Gegenanschlag von Flanken (15) eines sich in Verschieberichtung (9) in einer Ebene quer zu der Rahmen- bzw. der Flügelhauptebene (19) zu dem Anschlagzapfen (16) hin erweiternden und in der genannten Richtung offenen Keilausschnitts (14) des Schiebestücks (2) gebildet sind.

2. Ausstellvorrichtung zwischen einem eine Rahmenhauptebene aufweisenden festen Rahmen sowie einem eine Flügelhauptebene (19) aufweisenden und gegenüber dem festen Rahmen ausstellbaren Flügel eines Fensters, einer Tür oder dergleichen, mit wenigstens einem an dem festen Rahmen sowie an dem Flügel um zueinander parallele Achsen (3) schwenkbar gelagerten Ausstellarm (1), wobei wenigstens ein Schwenklager des Ausstellarms (1) mit zumindest einem im Querschnitt U-förmigen Schiebestück (2) in Verbindung steht, das an dem festen Rahmen in Richtung der Rahmenhauptebene und/oder an dem Flügel in Richtung der Flügelhauptebene (19) in Verschieberichtung (9) mittels'einer Schiebeführung verschiebbar geführt ist, die ihrerseits an dem festen Rahmen bzw. an dem Flügel zwei in Richtung der Rahmen- bzw. der Flügelhauptebene (19) verlaufende und quer dazu voneinander beabstandete Führungsleisten (8) sowie an Schenkeln (12) des Schiebestücks (2) quer zu der Rahmen- bzw. der Flügelhauptebene (19) vorstehende Führungsvorsprünge (10). umfaßt, mit welchen das Schiebestück (2) die Führungsleisten (8) während der Verschiebebewegung hintergreift, wobei jede der Führungsleisten (8) wenigstens eine in Richtung der Rahmen- bzw. der Flügelhauptebene (19) durchgängige Ausnehmung (10) aufweist, deren Erstreckung in einer Ebene quer zu der Rahmen- bzw. der Flügelhauptebene (19) der entsprechenden Erstrekkung des zugeordneten wenigstens einen Führungsvorsprungs (11) an dem Schiebestück (2) zumindest entspricht und die Führungsvorsprünge (11) des Schiebestücks (2) bei einer von Betriebsstellungen verschiedenen Montagestellung des Ausstellarms (1) innerhalb der Kontur der zugeordneten Ausnehmungen (10) an den Führungsleisten (8) angeordnet sind, **dadurch gekennzeichnet, daß** die Schenkel (12) des Schiebestücks (2) unter Ausbildung jeweils eines Überstandes (20) über die Führungsvorsprünge (11) hinaus verlängert sind und das Schiebestück (2) bei der Montage des Ausstellarms (1) derart an den Führungsleisten (8) abstützbar ist, daß die Führungsvorsprünge (11) auf den Führungsleisten (8) aufliegen und die Überstände (20) der Schenkel (12) die Führungsleisten (8) in Querrichtung der Rahmen- bzw. der Flügelhauptebene (19) flankieren.

3. Ausstellvorrichtung nach Anspruch 2 **dadurch gekennzeichnet, daß** an dem festen Rahmen bzw. an dem Flügel ein Montageanschlag vorgesehen ist, an welchem sich das Schiebestück (2) bei Montagestellung des Ausstellarms (1) über einen Gegenanschlag in Verschieberichtung (9) abstützt.

4. Ausstellvorrichtung nach Anspruch 3 **dadurch gekennzeichnet, daß** als Montageanschlag an dem festen Rahmen bzw. an dem Flügel ein mit seiner Achse in Richtung der Rahmen- bzw. der Flügelhauptebene (19) verlaufender Anschlagzapfen (16) vorgesehen und der Gegenanschlag von Flanken (15) eines sich in Verschieberichtung (9) in einer Ebene quer zu der Rahmen- bzw. der Flügelhauptebene (19) zu dem Anschlagzapfen (16) hin erweiternden und in der genannten Richtung offenen Keilausschnitts (14) des Schiebestücks (2) gebildet ist.

5. Ausstellvorrichtung nach wenigstens einem der vorhergehenden Ansprüche, wobei das Schiebestück (2) um eine in Richtung der Rahmen- bzw. der Flügelhauptebene (19) verlaufende Drehachse (3) relativ zu dem Ausstellarm (1) schwenkbar mit diesem verbunden ist, **dadurch gekennzeichnet, daß** das Schiebestück (2) an dem Ausstellarm (1) in Richtung seiner Drehachse (3) über ein Reibschlusselement in Richtung seiner Schwenkbewegung gegenüber dem Ausstellarm (1) reibschlüssig lösbar abgestützt ist.

6. Ausstellvorrichtung nach Anspruch 5, **dadurch gekennzeichnet, daß** als Reibschlußelement ein die Drehachse (3) des Schiebestücks (2) umschließender und zwischen dem Schiebestück (2) und dem Ausstellarm (1) in Richtung der genannten Drehachse (3) geklemmter Gummiring (13) vorgesehen ist.

## Claims

1. Extension device between a fixed frame, having a principal plane of the frame, and a casement of a window, a door or similar, said casement having a principal plane of the casement (19) and being extendable relative to the fixed frame, said device having at least one extension arm (1), which is mounted on the fixed frame as well as on the casement so as to be pivotable about axes (3), which are parallel to each other, at least one pivotal bearing of the extension arm (1) being connected to at least one sliding member (2), which is guided on the fixed frame so as to be displaceable in the direction of the principal plane of the frame and/or on the casement in the direction of the principal plane of the casement (19) in the direction of displacement (9) by means of a sliding guide, which includes in its turn at least one guide strip (8), which extends on the fixed frame or respectively on the casement in the direction of the principal plane of the frame or respectively the principal plane of the casement (19), as well as, on the sliding member (2), at least one guide projection (10), which protrudes transversely relative to the principal plane of the frame or respectively to the principal plane of the casement (19), with which guide projection (10) the sliding member (2) engages behind the associated guide strip (8) during the adjusting movement, the guide strip (8) having at least one continuous recess (10) in the direction of the principal plane of the frame or respectively the principal plane of the casement (19), the extension of which recess (10) in a plane transversely relative to the principal plane of the frame or respectively the principal plane of the casement (19) at least corresponds to the corresponding extension of the associated at least one guide projection (11) on the sliding member (2) and the at least one guide projection (11) of the sliding member (2) is disposed internally of the contour of the associated recess (10) on the relevant guide strip (8) in an assembly position of the extension arm, which is different to the operating positions, **characterised in that** a mounting stop member is provided on the fixed frame or respectively on the casement, the sliding member (2), with the extension arm (1) in the mounting position, abutting said mounting stop member in the direction of displacement (9) via a counter stop member, the mounting stop member being formed by a stop pin (16), which extends with its axis in the direction of the principal plane of the frame or respectively the principal plane of the casement (19), and the counter stop member being formed by flanks (15) of a wedge cutout (14) of the sliding member (2), which wedge cutout (14) widens in the direction of displacement (9) in a plane transversely relative to the principal plane of the frame or respectively the principal plane of the casement (19) towards the stop pin (16) and is open in the aforementioned direction.

2. Extension device between a fixed frame, having a principal plane of the frame, and a casement of a window, a door or similar, said casement having a principal plane of the casement (19) and being extendable relative to the fixed frame, said device having at least one extension arm (1), which is mounted on the fixed frame as well as on the casement so as to be pivotable about axes (3), which are parallel to each other, at least one pivotal bearing of the extension arm (1) being connected to at least one sliding member (2), which is U-shaped in cross-section and is guided on the fixed frame so as to be displaceable in the direction of the principal plane of the frame and/or on the casement in the direction of the principal plane of the casement (19) in the direction of displacement (9) by means of a sliding guide, which includes in its turn two guide strips (8), which extend on the fixed frame or respectively on the casement in the direction of the principal plane of the frame or respectively the principal plane of the casement (19) and are spaced from one another at right angles relative to the respective plane, as well as guide projections (10), which protrude on portions (12) of the sliding member (2) transversely relative to the principal plane of the frame or respectively to the principal plane of the casement (19), with which guide projections(10) the sliding member (2) engages behind the associated guide strip (8) during the adjusting movement, each of the guide strips (8) having at least one continuous recess (10) in the direction of the principal plane of the frame or respectively the principal plane of the casement (19), the extension of which recess (10) in a plane transversely relative to the principal plane of the frame or respectively the principal plane of the casement (19) at least corresponds to the corresponding extension of the associated at least one guide projection (11) on the sliding member (2), and the guide projections (11) of the sliding member (2) are disposed internally of the contour of the associated recesses (10) on the relevant guide strips (8) in an assembly position of the extension arm (1), which is different to the operating positions, **characterised in that** the portions (12) of the sliding member (2) are lengthened beyond the guide projections (11) each forming a projecting length (20) and the sliding member (2), with the mounting of the extension arm (1), is supportable on the guide strips (8) in such a manner that the guide projections (11) rest on the guide strips (8) and the projecting lengths (20) of the portions (12) flank the guide strips (8) in the transverse direction of the principal plane of the frame or respectively the principal plane of the casement (19).

3. Extension device according to claim 2, **characterised in that** a mounting stop member is provided on the fixed frame or respectively on the casement, the sliding member (2) being supported on this mounting stop member via a counter stop member in the direction of displacement (9) with the extension arm (1) in the mounting position.

4. Extension device according to claim 3, **characterised in that** a stop pin (16), which extends with its axis in the direction of the principal plane of the frame or respectively the principal plane of the casement (19), is provided as assembly stop member on the fixed frame or respectively on the casement, and the counter stop member is formed by flanks (15) of a wedge cutout (14) of the sliding member (2), which wedge cutout (14) widens in a plane transversely relative to the principal plane of the frame or respectively to the principal plane of the casement (19) towards the stop pin (16) and is open in the aforementioned direction.

5. Extension device according to at least one of the preceding claims, the sliding member (2) being connected to the extension arm (1) so as to be pivotal relative to the extension arm (1) about an axis of rotation (3), which extends in the direction of the principal plane of the frame or respectively the principal plane of the casement (19), **characterised in that** the sliding member (2) is detachably supported in a frictionally locking manner on the extension arm (1) in the direction of its axis of rotation (3) via a frictionally locking member in the direction of its pivotal movement relative to the extension arm (1).

6. Extension device according to claim 5, **characterised in that** a rubber ring (13), which surrounds the axis of rotation (3) of the sliding member (2) and is clamped between the sliding member (2) and the extension arm (1) in the direction of the said axis of rotation (3), is provided as the frictionally locking member.

## Revendications

1. Dispositif déflecteur entre un châssis fixe présentant un plan principal de châssis et un ouvrant d'une fenêtre, d'une porte ou équivalent, qui présente un plan principal d'ouvrant (19) et qui peut être dévié par rapport au châssis fixe, comprenant au moins un bras déflecteur (1) monté pivotant sur le châssis fixe ainsi que sur l'ouvrant pour pivoter autour d'axes (3) parallèles entre eux, au moins un palier de pivotement du bras déflecteur (1) en liaison avec au moins une coulisse (2) qui est guidée mobile en coulissement sur le châssis fixe selon la direction du plan principal du châssis et/ou sur l'ouvrant selon la direction du plan principal (19) de l'ouvrant, dans une direction de coulissement (9) au moyen d'un guide de coulissement qui comprend, de son côté, au moins une réglette de guidage (8) qui s'étend le long du châssis fixe, respectivement, de l'ouvrant selon la direction du plan principal du châssis, respectivement du plan principal (19) de l'ouvrant, ainsi que, sur la coulisse (2), au moins une protubérance de guidage (11) en saillie transversalement au plan principal du châssis, respectivement au plan principal (19) de l'ouvrant, avec laquelle la coulisse (2) accroche la réglette de guidage (8) correspondante par l'arrière pendant le mouvement de coulissement, la réglette de guidage (8) présentant au moins une découpe traversante (10) selon la direction du plan principal du châssis, respectivement du plan principal (19) de l'ouvrant, dont l'extension dans un plan perpendiculaire au plan principal du châssis, respectivement au plan principal (19) de l'ouvrant, correspond à la dimension correspondante de l'au moins une protubérance de guidage correspondante (11) prévue sur la coulisse (2) et, dans une position de montage du bras déflecteur (1) différente des positions de service, l'au moins une protubérance de guidage (11) de la coulisse (2) est disposée à l'intérieur du contour de la découpe (10) correspondante de la réglette de guidage (8) concernée,
**caractérisé en ce qu'**
il est prévu, sur le châssis fixe ou sur l'ouvrant, une butée de montage contre laquelle la coulisse (2) s'appuie dans la direction de coulissement (9) dans la position de montage du bras déflecteur (1) par l'intermédiaire d'une contre-butée, la butée de montage étant formée d'une cheville de butée (16) dont l'axe s'étend dans la direction du plan principal du châssis, respectivement du plan principal (19) de l'ouvrant et la contre-butée est formée par des flancs (15) d'une échancrure en forme de coin (14) de la coulisse (2), qui s'étend dans la direction de coulissement (9) dans un plan transversal au plan principal du châssis, respectivement du plan principal (19) de l'ouvrant. qui s'élargit en direction de la cheville de butée (16) et qui est ouverte dans la direction précitée.

2. Dispositif déflecteur entre un châssis fixe présentant un plan principal de châssis et un ouvrant d'une fenêtre, d'une porte ou équivalent qui présente un plan principal d'ouvrant (19) et qui peut être dévié par rapport au châssis fixe, comprenant au moins un bras déflecteur (1) monté pivotant sur le châssis fixe ainsi que sur l'ouvrant pour pivoter autour d'axes (3) parallèles entre eux, au moins un palier de pivotement du bras déflecteur (1) en liaison avec au moins une coulisse (2) en forme de U en section transversale qui est guidée mobile en coulissement sur le châssis fixe selon la direction du plan principal du châssis et/ou sur l'ouvrant selon la direction du plan principal (19) de l'ouvrant, dans une direction de coulissement (9) au moyen d'un guide de coulissement qui comprend, de son côté, deux réglettes de guidage (8) qui s'étendent le long du châssis fixe, respectivement de l'ouvrant, dans la direction du plan principal du châssis, respectivement le long du plan principal (19) de l'ouvrant et qui sont espacées l'une de l'autre transversalement à ce plan principal, ainsi que, le long de branches (12) de la coulisse (2), des protubérances de guidage (10) en saillie transversalement au plan principal du châssis, respectivement au plan principal (19) de l'ouvrant, avec lesquelles la coulisse (2) accroche les réglettes de guidage (8) par l'arrière pendant le mouvement de coulissement, chacune des réglettes de guidage (8) présentant au moins une découpe traversante (11) dans la direction du plan principal du châssis, respectivement du plan principal (19) de l'ouvrant, dont l'extension dans un plan perpendiculaire au plan principal du châssis, respectivement au plan principal (19) de l'ouvrant, correspond à la dimension correspondante de l'au moins une protubérance de guidage (11) prévue sur la coulisse (2) et, dans une position de montage du bras déflecteur (1) différente des positions de service, l'au moins une protubérance de guidage (11) de la coulisse (2) est disposée à l'intérieur du contour des découpes (10) correspondantes des réglettes de guidage (8) concernées,
**caractérisé en ce que**
les branches (12) de la coulisse (2) sont prolongées au-delà des protubérances de guidage (11) avec formation d'une partie débordante (20) pour chacune et, lors du montage du bras déflecteur (1), la coulisse (2) peut être appuyée contre les réglettes de guidage (8) de manière que les protubérances de guidage (11) s'appuient sur les réglettes de guidage (8) et que les parties débordantes (20) des branches (12) encadrent les réglettes de guidage (8) dans la direction transversale au plan principal du châssis, respectivement au plan principal (19) de l'ouvrant.

3. Dispositif déflecteur selon la revendication 2,
**caractérisé en ce que**,
sur le châssis fixe, respectivement sur l'ouvrant, est prévue une butée de montage contre laquelle dans la direction de coulissement (9) la coulisse (2) prend appui par l'intermédiaire d'une contre-butée dans la position de montage du bras déflecteur (1).

4. Dispositif déflecteur selon la revendication 3,
**caractérisé en ce que**,
sur le châssis fixe, respectivement sur l'ouvrant, sont prévus, comme butées de montage, une cheville de butée (16) dont l'axe s'étend dans la direction du plan principal du châssis, respectivement du plan principal (19) de l'ouvrant, et la contre-butée est formée par des flancs (15) d'un segment (14) en forme de coin de la coulisse (2) qui s'élargit dans la direction de coulissement (9) dans un plan transversal au plan principal du châssis, respectivement au plan principal (19) de l'ouvrant en direction de la cheville de butée (16) et qui est ouvert dans la direction citée.

5. Dispositif déflecteur selon au moins une des revendications précédentes, dans lequel la coulisse (2) est reliée au bras déflecteur (1) de façon à pouvoir pivoter par rapport à ce dernier autour d'un axe de rotation (3) qui s'étend selon la direction du plan principal du châssis, respectivement du plan principal (19) de l'ouvrant,
**caractérisé en ce que**
la coulisse (2) s'appui sur le bras déflecteur (1) en direction de son axe de rotation (3) de façon amovible et liée par frottement par l'intermédiaire d'un élément de liaison par frottement dans la direction de son mouvement de pivotement par rapport au bras déflecteur.

6. Dispositif déflecteur selon la revendication 5,
**caractérisé en ce qu'**
il est prévu comme élément de liaison par frottement, une bague en caoutchouc (13) qui entoure l'axe de rotation (3) de la coulisse (2) et qui est serrée entre la coulisse (2) et le bras déflecteur (1) selon la direction de l'axe de rotation (3).
